# FASCICULE DE BREVET EUROPEEN

(11) **EP 0 135 439 B1**
(45) Date de publication et mention de la délivrance du brevet: **23.12.1987**
(21) Numéro de dépôt: 84401755.8
(22) Date de dépôt: 04.09.1984
(51) Int. Cl.: H01R 13/447

(54) **Dipositif de fixation à quart de tour d'un cache-bornes d'un appareil électrique**
Eine Viertelumdrehungsfixiervorrichtung eines Anschlussdeckels eines elektrischen Gerätes
One quarter turn fixation device for a terminal cover of an electrical apparatus

(30) Priorité: 14.09.1983 FR 8314738
(43) Date de publication de la demande: 27.03.1985
(73) Titulaire: MERLIN GERIN, F-38050 Grenoble Cédex (FR)
(72) Inventeur: Bartolo, William, F-38050 Grenoble Cedex (FR); Le Corre, Noel, F-38059 Grenoble Cedex (FR)
(74) Mandataire: Kern, Paul

## Description

L'invention est relative à un dispositif de fixation rapide selon le préambule de la revendication 1.

Le document US-A-3 745 796 décrit un dispositif de fixation rapide d'un capot par une vis quart de tour ayant une tête sur laquelle est monté à pivotement un levier de manoeuvre.

Le levier porte un doigt venant se loger en position rabattue dans un évidement du capot pour verrouiller le levier. En basculant le levier, il est possible de le déverrouiller par extraction du doigt de l'évidement et de le tourner avec la vis quart de tour. Ce dispositif en plusieurs pièces n'est pas inviolable et le levier peut être désolidarisé de la vis par simple retrait de l'axe d'articulation, ce qui permet un actionnement de la vis à l'aide d'une pince.

Le verrouillage du levier est assuré par un doigt fragile pratiquement inaccessible pour un éventuel plombage.

Un cache-borne doit éviter tout contact avec des pièces sous tension et doit permettre en plus un plombage évitant tout accès aux bornes et de ce fait toute fraude. A cet effet, la vis de fixation présente généralement un orifice de passage du fil de plombage passant par un orifice conjugué solidaire du cachebornes. Lorsque la tête de la vis est noyée dans le cache-bornes, la mise en place du fil de plombage est difficile et le fil peut être insuffisamment tendu pour éviter une rotation partielle de la vis parfois suffisante à la libération du cache-bornes et à son démontage. Une telle fixation n'est donc pas infraudable et elle nécessite un tournevis pour la mise en place et l'enlèvement du cache-bornes.

Un autre mode de fixation fait usage de simples vis nécessitant plusieurs tours de rotation pour la fixation et étant de ce fait infraudable. La manoeuvre de fixation est par contre longue et nécessite également un tournevis.

La présente invention a pour but de permettre la réalisation d'un dispositif de fixation rapide, simple et fiable et ce but est atteint par la mise en oeuvre des caractéristiques de la revendication 1.

Le levier de manoeuvre est repliable dans une rainure du cachebornes, et dans cette position repliée, il verrouille la vis dans la position de fixation du cache-bornes sur le boîtier de l'appareil électrique. Pour libérer le cache-bornes, il suffit de basculer le levier hors de la rainure et de le faire tourner pour pivoter la vis d'un quart de tour vers la position de libération du cache-bornes. Ces opérations sont particulièrement simples et rapides et ne nécessitent aucun outil de manoeuvre. Le levier et la vis sont en une seule pièce moulée en matière plastique, l'articulation du levier étant réalisée par une partie amincie de liaison entre la tête de la vis et le levier.

Selon un développement de l'invention, le fil de plombage retient le levier dans sa position repliée à l'intérieur de la rainure empêchant toute extraction de ce levier et de ce fait toute rotation de la vis. L'orifice de plombage est ménagé au voisinage de l'extrémité libre du levier qui effectue une course importante de basculement et de rotation pour la libération du cache-bornes.

D'autres avantages et caractéristiques ressortiront plus clairement de la description qui va suivre d'un mode de mise en oeuvre de l'invention, donné à titre d'exemple non limitatif et représenté au dessin annexé, dans lequel :
la figure 1 est une coupe partielle suivant la ligne I-I de la fig. 2, d'un cache-bornes équipé d'un dispositif de fixation selon l'invention, représenté en position de fixation ;
la figure 2 est une vue en plan de la fig. 1 ;
la figure 3 est une coupe suivant la ligne III-III de la fig. 1, montrant la vis de fixation engagé dans le logement correspondant du boîtier de l'appareil électrique ;
la figure 4 est une vue analogue à celle de la fig.. 3, montrant la vis de fixation en position dégagée.

Sur les figures, un cache-bornes 10 en forme de capot susceptible de coiffer les bornes d'un appareil électrique, notamment les bornes d'un disjoncteur électrique, comporte une vis 12 de fixation susceptible de coopérer avec une partie conjuguée 13 du boîtier du disjoncteur. La vis 12 du type à quart de tour est montée à rotation dans un logement 14 ménagé dans le cache-bornes 10, la tête 16 de la vis 12 étant noyée dans un creux 18 de la face du cache-bornes. L'extrémité opposée de la vis 12 porte un taquet 20 s'engageant dans la partie conjuguée 13 pour fixer le cache- bornes 10 au boîtier. (voir fig. 3). Une rotation d'un quart de tour de la vis 12 dégage le taquet 20 en brisant la liaison entre le cache-bornes et le boîtier. A la tête 16 est articulé un levier de manoeuvre 22 susceptible de se débattre dans un plan diamétral de la vis 12 et de se replier à l'intérieur d'une rainure 24 ménagée dans le cache-bornes 10. La largeur de la rainure 24 est légèrement supérieure à la largeur du levier 22 pour empêcher toute rotation de l'ensemble levier 22, vis 12 en position insérée du levier dans la rainure 24. La vis 12 est maintenue dans son logement 14 par un nez fendu 26 s'étendant suivant l'axe de la vis 12 et venant se clipser dans un orifice conjugué du cachebornes 10. L'ensemble vis 12, tête 16, taquet 20, levier 22 et nez 26 est constitué par une pièce monobloc moulée en matière plastique, l'articulation du levier 22 sur la tête 16 étant réalisée par une partie amincie 28. L'extrémité libre du levier 22 présente une languette 30 à bords repliés 32 venant coiffer une cloison transversale 34 disposée dans la rainure 24. La languette 30 et la cloison 34 sont pourvues d'orifices 36, 38 qui sont alignés en position repliée du levier 22 à l'intérieur de la rainure 24. Un fil de plombage (non représenté) peut traverser les orifices 36, 38, de façon à solidariser la languette 30 à la cloison 34 et empêcher tout soulèvement du levier 22 en direction d'extraction de la rainure 24. L'extrémité 32 facilite la préhension du levier 22 pour l'opération de sortie du levier. L'élasticité de l'articulation 28 sollicite le levier en position insérée dans la rainure 24, le maintien du levier pouvant de plus être renforcé par frottement ou clipsage.

Le dispositif de fixation selon l'invention fonctionne de la manière suivante :
Dans la position de fixation, représentée à la figure 1, la vis 12 solidarise le cache-bornes 10 au boîtier 13 du disjoncteur, le taquet 20 étant engagé dans la partie conjuguée du boîtier du disjoncteur. Le levier 22 est inséré dans la rainure 24 et immobilise en rotation la vis 12. Le levier 22 peut être plombé dans cette position par simple introduction d'un fil de plombage dans les orifices 36,38. Pour enlever le cache-bornes 10 il suffit de rompre le fil de plombage et d'extraire le levier 22 de la rainure 24 par simple basculement de la manière indiquée par la flèche et en traits pointillés sur la figure 1. Dès que le levier 22 est extrait de la rainure 24 il est possible de le faire tourner en entraînant la vis 12 en rotation d'un quart de tour faisant sortir le taquet 20 et libérant le cachebornes 10 du boîtier 13. Cette opération ne nécessite aucun outil et est extrêmement rapide. La mise en place du cache-bornes 10 s'opère par une opération inverse de mise en place du cache- bornes 10 et de rotation de la vis 12 pour engager le taquet 20. Par la suite il suffit d'insérer le levier 22 dans la rainure 24 pour verrouiller la vis 12 de la manière précitée.

La mise en place du fil de plombage est simple malgré qu'aucune partie de la vis 12 et du levier 22 ne vienne en saillie de la face du cache-bornes 10. La fixation peut bien entendu être réalisée par plusieurs vis 12 et l'invention est applicable à des fixations d'autres parties que des cache-bornes, en particulier de couvercles ou autres panneaux d'appareils électriques.

## Revendications

1. Dispositif de fixation rapide pour un cache- bornes (10) d'un boîtier d'un appareil électrique, comprenant une vis (12) de fixation montée à rotation à fraction de tour sur le cache-bornes et portant à l'une de ses extrémités une tête de manoeuvre (16) et à l'extrémité opposée un taquet (20) susceptible de s'engager en position de fixation dans un logement conjugué (13) de verrouillage ménagé dans ledit boîtier, ladite tête (16) portant radialement sur l'un des côtés un levier (22) de manoeuvre monté à basculement sur ladite tête de vis pour occuper soit une position rabattue de verrouillage du levier, soit une position relevée permettant une rotation limitée du levier et de la vis associée pour dégager le taquet (20) de son logement et désolidariser le cache- bornes (10) du boîtier, caractérisé en ce que la vis (12), le taquet (20) et le levier (22) sont constitués par une pièce moulée en matière plastique, le levier (22) étant rattaché à la tête (16) de vis par une partie amincie formant une charnière (25) de basculement et qu'une rainure (24) de logement dudit levier (22) est ménagée dans ledit cache- bornes (10) pour recevoir à insertion à faible jeu le levier (22) et verrouiller le levier et la vis (12) en position de fixation.

2. Dispositif de fixation rapide selon la revendication 1, caractérisé en ce que ladite rainure (24) de logement du levier (22) se raccorde à un creux (18) du cache-bornes (10) dans lequel est noyée la tête (16) de la-vis (12), ledit levier venant se replier et s'escamoter dans la rainure en position de verrouillage.

3. Dispositif de fixation rapide selon la revendication 1 ou 2, caractérisé en ce que l'extrémité libre du levier présente un orifice (36) de passage d'un fil de plombage retenant le levier (22) en position repliée à l'intérieur de la rainure (24).

4. Dispositif de fixation rapide selon la revendication 3, caractérisé en ce que ledit orifice (36) est ménagé sur une languette (30) s'étendant perpendiculairement audit levier(22) et coopère avec un orifice (38) conjugué ménagé sur une cloison (34) transversale de ladite rainure (24).

## Claims

1. Device of fast fixing for a terminal cover (10) of a casing of an electric apparatus, comprising a fixing screw (12) mounted in rotation by turn fraction on the terminal cover and carrying an operation head (16) at one of its ends and at the opposite end a block (20) likely to fit into fixing position in an interlock conjugated housing (13) arranged in said casing, said head (16) carrying radially on one of the sides in operation lever (22) mounted in tipping on said screw head to occupy a lowered locked position of the lever or a raised position to permit a limited rotation of the lever and of the associated screw in order to set free the block (20) out of its housing and to disconnect the terminal cover (10) from the casing, characterized in that the screw (12), the block (20) and the lever (22) are made by a part moulded in plastic, the lever (22) being fastened to the screw head (16) by a slim part forming a tipping hinge (28), and that a groove (24) for housing said lever (22) is arranged in said terminal cover (10) to receive in insertion with small clearance the lever (22) and to lock the lever and the screw (12) in fixing position.

2. Fast fixing device according to claim 1, characterized in that said groove (24) for housing the lever (22) fits together to -a hole (18) of the terminal cover (10) in which the screw (12) head (16) is lost, said lever coming and folding up and vanishing into the groove in locked position.

3. Fast fixing device according to claims 1 or 2, characterized in that the free end of the lever shows an aperture (36) for the passage of a leading wire holding the lever (22) in folded position inside the groove (24).

4. Fast fixing device according to claim 3, characterized in that said aperture (36) is arranged on a spline (30) extending perpendicular to said lever (22) and cooperates with a conjugated aperture (38) accommodated on a cross- partition (34) of said groove (24).

## Patentansprüche

1. Schnelle Befestigungsvorrichtung einer Klemmenabdeckhaube (10) eines Gehauses eines elektrischen Apparates, mit einer Befestigungsschraube, die drehbar mit teilweiser Umdrehung auf der Klemmenabdeckhaube montiert ist, und die an einem ihrer Enden einen Betaetigungsknopf (16) und am entgegengesetzten Ende einen Anschlag (20) traegt, der sich in der Befestigungslage in eine konjugierte Verriegelungs-Aushoehlung (13) des Gehaeuses einfuegt, wobei der genannte Kopf (16) radial auf einer der Seiten einen Betaetigungshebel (22) traegt, welcher kippbar auf dem genannten Schraubenkopf montiert ist, um entweder eine niedergedrueckte Verriegelungsstellung des Hebels, oder eine nach oben gedrueckte Stellung einzunehmen, welche eine begrenzte Drehung des Hebels und der damit verbundenen Schraube zulaesst, um den Anschlag (20) aus seiner Aushoehlung zu befreien und die Klemmenabdeckhaube (10) vom Gehaeuse zu trennen, dadurch gekennzeichnet, dass die Schraube (12), der Anschlag (20) und der Hebel (22) aus einem Gusstueck aus Plastikmaterial bestehen, wobei der Hebel (22) mit dem Schraubenkopf (16) durch ein verengtes Teil verbunden ist, welches ein Kippgelenk (28) bildet, und dass eine Rille (24) zur Unterbringung des genannten Hebels (22) in der genannten Klemmenabdeckhaube (10) vorgesehen ist, um mit geringem Spiel den Hebel (22) zu empfangen und den Hebel und die Schraube (12) in der Befestigungslage zu verriegeln.

2. Schnelle Befestigungsvorrichtung gemaess Anspruch 1, dadurch gekennzeichnet, dass die genannte Rille (24) zur Unterbringung des Hebels (22) sich an eine Vertiefung (18) der Klemmenabdeckhaube (10) anschliesst, in der der Kopf (16) der Schraube (12) versenkt ist, wobei sich der genannte Hebel zurueckzieht und in der Rille in der Verriegelungslage verschwindet.

3. Schnelle Befestigungsvorrichtungs gemaess Anspruch 1 oder 2, dadurch gekennzeichnet, dass das freie Ende des Hebels eine Oeffnung (36) aufweist zum Durchlassen eines Plombierungsdrahtes, der den Hebel (22) in zurueckgezogener Lage im Innern der Rille (24) zurueckhaelt.

4. Schnelle Befestigungsvorrichtung gemaess Anspruch 3, dadurch gekennzeichnet, dass die genannte Oeffnung (36) auf einer Zunge (30) angeordnet ist, die sich senkrecht zu dem genannten Hebel (22) erstreckt und mit einer konjugierten Oeffnung (38) zusammenarbeitet, die auf einer transversalen Trennwand (34) der genannten Rille (24) vorgesehen ist.
